# EUROPÄISCHE PATENTSCHRIFT

(11) **EP 1 009 883 B1**
(45) Veröffentlichungstag und Bekanntmachung des Hinweises auf die Patenterteilung: **28.11.2001**
(21) Anmeldenummer: 97949932.4
(22) Anmeldetag: 17.11.1997
(51) Int. Cl.: E02B 7/00, E02B 3/10

(54) **DEICHMODUL**
DIKE MODULE
MODULE DE DIGUE

(30) Priorität: 02.09.1997 DE 19738216; 21.10.1997 DE 19746460
(43) Veröffentlichungstag der Anmeldung: 21.06.2000
(73) Patentinhaber: Schneider, Reinhard, 35578 Wetzlar (DE)
(72) Erfinder: Schneider, Reinhard, 35578 Wetzlar (DE)
(74) Vertreter: WALTHER, WALTHER & HINZ Patentanwälte
(86) Internationale Anmeldenummer: DE9702682
(87) Internationale Veröffentlichungsnummer: WO9911868

(56) Entgegenhaltungen:
- WO-A-96/27710
- DE-A- 4 417 672
- DE-U- 7 629 560
- FR-A- 2 203 398
- NL-A- 8 304 201
- US-A- 4 921 373

## Beschreibung

Die vorliegende Erfindung betrifft ein mit Füllgut befüllbares Deichmodul zur Verstärkung, Erhöhung, Ausbesserung und/oder zum Neubau eines Deiches, mit einem zwischen 0,5 m und 500 m langen und zwischen 0,25 m und 5 m hohen Behältnis zur Aufnahme des Füllgutes, welches eine auf dem Untergrund aufliegende Unterseite und zwei quer zur Wasserfront ausgerichtete Stirnseiten aufweist, und mit einer Tragvorrichtung zum Halten des Behältnisses in einsatzbereitem Zustand, wobei die Unterseite des Behältnisses zumindest in einem Teilbereich derart flexibel ausgebildet ist, daß eine Anpassung der Unterseite an den Untergrund erfolgt.

Zum Schutz vor Überflutungen bei Springfluten oder Hochwasser werden an der Küste, entlang von Flüssen oder bei anderen Gewässern Deiche gebaut. In der Praxis stellt sich jedoch oft heraus, daß diese Deiche zu niedrig, zu schwach oder beschädigt sind und somit die Wassermassen nicht aufhalten können.

Um Deiche einfach und schnell zu verstärken oder zu erhöhen, ist in der DE-A-44 17 672 vorgeschlagen worden, einen oder mehrere Gewebeschläuche am Deich zu verlegen, die von einer zentralen Füllstelle aus pneumatisch mit Sand oder dergleichen gefüllt werden. Mehrere dieser Gewebeschläuche können dann so übereineinander geschichtet werden, wie es die jeweilige Situation erfordert. Derartige quasi Endlosschläuche lassen sich nur schwer füllen, da unter anderem die hierzu notwendigen pneumatischen Füll-stationen üblicherweise nicht vorrätig sind und da das Befüllen viel Zeit in Anspruch nimmt.

Aus der US 4,921,373 ist eine Flutsperre bekannt, bei der eine Vielzahl tragbarer, flüssigkeitsgefüllter Sperren zu einer Flutsperre zusammengestellt werden. Jede Sperre umfaßt einen vorderen und einen hinteren A-Träger zwischen denen ein flexibles Behältnis gespannt ist, wobei die A-Träger in der Spitze schwenkbar und somit zusammenklappbar ausgebildet sind. Der Aufbau dieser Flutsperre ist mühsam und teuer, da viele einzelne Sperren benötigt und aufgebaut werden müssen. Nachdem die Flutsperre errichtet ist, wird diese mit Wasser vollgepumpt. Obwohl hierzu entsprechend starke Pumpen eingesetzt werden können, ist hiermit ein erheblich Aufwand verbunden.

Davon ausgehend, liegt der vorliegenden Erfindung die Aufgabe zugrunde, ein Deichmodul zu schaffen, mit dem ein Deich schnell, einfach und kostengünstig verstärkt, erhöht, ausgebessert und/oder neu aufgebaut werden kann, der das Wasser zuverlässig und dauerhaft eindämmt und der einfach mit Füllgut zu befüllen und vom Füllgut zu entleeren ist.

Als technische Lösung dieser Aufgabe wird erfindungsgemäß vorgeschlagen, das Deichmodul der eingangs genannten Art dahingehend weiterzubilden, daß das Deichmodul eine nach oben gerichtete, sich über die Länge des Deichmodules erstreckende Öffnung zur Aufnahme des Füllgutes aufweist. Dabei wird als Füllgut vorzugsweise Wasser, insbesondere Wasser aus dem einzudämmenden Gewässer, Sand, Kies, Erde, Gestein, Lehm, Ton, Splitt, Bauschutt, Beton, Schlacke oder eine Kombination einige der vorgenannten Materialien eingesetzt.

Ein nach dieser technischen Lehre ausgeführtes Deichmodul hat den Vorteil, daß durch die teilweise flexible Ausbildung des Behältnisses eine Anpassung des Deichmodules an die jeweiligen Oberflächenkonturen und somit eine gute Abdichtung zwischen dem Deichmodul und dem Untergrund erfolgt, wie man dies von Sandsäcken gewohnt ist.

Ein weiterer Vorteil der ersten Variante des erfindungsgemäßen Deichmodules besteht darin, daß das Behältnis von oben mit Füllgut befüllbar ist und eine derart große Öffnung aufweist, daß zum Befüllen des Deichmodules mit Schüttgütern große und effiziente Maschinen, wie z. B. Planierraupen, Bagger, Laderaupen, Radlader, Saugbagger, Traktoren oder Lkw's, eingesetzt werden können.

Noch ein Vorteil des erfindungsgemäßen Deichmodules besteht darin, daß als Füllgut auch das ausreichend und vor Ort vorhandene Wasser eingesetzt werden kann. Versuche haben ergeben, daß das Hochwasser mit einem wasserbefüllten Deichmodul erfolgreich eingedämmt werden kann, sofern der Wasserstand im Behältnis zumindest annähernd dem Wasserstand des Gewässers entspricht.

Zur Befüllung des Behältnisses mit Wasser hat es sich als vorteilhaft erwiesen, im unteren Bereich des Behältnisses wasserseitig Öffnungen vorzusehen, durch die das Wasser des einzudämmenden Gewässers in das Deichmodul einströmen, und bei sinkendem Hochwasser wieder aus-strömen kann. Dies hat den Vorteil, daß ein Befüllen mit Schüttgut entfallen kann, was sowohl die Material-, als auch die Maschinen- und die Personalkosten zur Erstellung der Hochwasserschutzwand signifikant reduziert. Darüberhinaus sinken die beim Entfernen der Hochwasserschutzwand anfallenden Kosten ebenfalls drastisch, da das Entsorgen des Schüttgutes entfällt und da das Deichmodul beliebig oft wiederverwendet werden kann.

Noch ein weiterer Vorteil besteht darin, daß die Tragvorrichtung als ein starres Traggestell mit mindestens zwei Querrahmen und zwei Längsholmen ausgeführt ist, wobei das Traggestell innerhalb des Behältnisses angeordnet ist. Dabei sind die Längsholme vorzugsweise herausnehmbar in den Querrahmen gehalten. Dieses aus starren Einzelteilen zusammengesetzte Traggestell ist fest, stabil und dennoch in Grenzen beweglich, so daß das Deichmodul auch leicht gekrümmt bzw. gewölbt aufgebaut werden kann. Hierdurch ist es möglich, das Deichmodul in demontiertem Zustand platzsparend zu lagern und einfach zu transportieren. Hierzu wird das aus dem textilen Material bestehende Behältnis zusammengerollt oder -gefaltet und die Querrahmen bzw. die Längsholme werden stapelnd gelagert und transportiert. Vor Ort wird dann zunächst das textile Behältnis an der gewünschten Stelle ausgebreitet, anschließend werden die Querrahmen an der Stirnseite und in entsprechendem Abstand davon aufgestellt, bevor die Längsholme in an der Oberseite des Behältnisses angebrachte Schlaufen eingeführt und später in entsprechende Bohrungen der Querrahmen eingehängt werden. Somit entsteht durch diese Einzelteile in kürzester Zeit ein Deichmodul, welches ebenfalls einfach und schnell mit Füllgut zu befüllen ist.

In einer bevorzugten Ausführungsform des erfindungsgemäßen Deichmodules ist die Stirnwand des Behältnisses zumindest in einem Teilbereich derart flexibel ausgebildet, daß eine Anpassung der Stirnseite an benachbarte Flächen erfolgt. Dies hat den Vorteil, daß das Deichmodul, beispielsweise an eine Mauer oder an ein benachbartes Deichmodul gestellt werden kann, und daß der dazwischen verbleibende Spalt durch die fexible Stirnwand geschlossen wird, so daß eine wasserdichte Abdichtung erfolgt. Bei Versuchen hat sich herausgestellt, daß auch ein nicht präzises, beipielsweise in einem geringen Winkel gestelltes Deichmodul, dennoch eine wasserdichte Abdichtung ermöglicht.

In einer anderen, bevorzugten Ausführungsform sind im Behältnis Querschotten angebracht, die das Behältnis in mehrere Kammern unterteilen. Dies hat den Vorteil, daß bei Beschädigung des Behältnisses lediglich das Füllgut dieser einen Kammer ausgeschwemmt wird, und daß die anderen Kammern in gewohnter Weise funktionieren.

In noch einer anderen, bevorzugten Ausführungsform ist das Behältnis und/oder die Querschotten aus einem reißfesten, textilartigen Material, insbesondere aus Geotextil, flexiblem Kunststoff, mit Kunststoff beschichteten Gewebematten, Zeitleinen, Vlies, gewebten oder geflochtenen Materialien oder aus Fasermaterial, insbesondere Leinwandmaterial oder faserverstärkter Kunststoff-Folie gebildet. Ein derart ausgebildetes Behältnis hat den Vorteil, daß die gesamte Unterbreite und die gesamte Seitenwand so flexibel ausgebildet ist, daß eine optimale Abdichtung zwischen der Unterseite des Deichmodules und dem Untergrund bzw. zwischen der Seitenwand des Deichmodules und dem benachbarten Objekt erfolgt. Gleichzeitig ist dieses Material derart stabil und reißfest, daß die durch das Füllgut auf das Behältnis wirkenden Kräfte problemlos aufgenommen werden können.

Ein weiterer Vorteil besteht darin, daß das aus verrottungsbeständigem Geotextil oder Vlies hergestellte Deichmodul auch auf Dauer in einem Deich oder sonstigem Erdwall verbleiben kann, so daß hiermit eine dauerhafte Deicherhöhung oder Deichverstärkung möglich ist. Mit einem permanent im Deich verbauten Deichmodul wird auch verhindert, daß sich Maulwürfe, Wühlmäuse, Dachse oder andere Tiere im Deich einnisten, denn der textile Behälter stellt für diese Tiere ein unüberwindbares Hindernis dar. Somit wird eine Aushöhlung des Deiches zuverlässig verhindert.

In einer bevorzugten Ausführungsform ist der Querrahmen als Trapez ausgebildet, wobei der spitze Winkel des Trapezes zwischen 20° und 90°, vorzugsweise 60°, beträgt. Dies hat den Vorteil, daß das Deichmodul eine statisch optimale Form mit niedrigem Schwerpunkt erlangt, wie dies von Deichen her bekannt ist.

Ein vorteilhaftes Deichmodul ist etwa 0,8 m bis 3 m breit, etwa 0,5 bis 2 m hoch und bis zu 250 m lang. Dabei ist die Öffnung über die gesamte Länge vorhanden und etwa 0,5 m bis 1,5 m breit.

In noch einer bevorzugten Ausführungsform ist am Traggestell ein Spanngurt zur Sicherung des Deichmodules anbringbar. Dieser Spanngurt wird auf der Wasserseite mittels eines Erdnagels, Dübels oder dergleichen im Erdreich bzw. auf der Straßenoberfläche befestigt, und sichert das Deichmodul zusätzlich gegen Wegrutschen.

In einer anderen, bevorzugten Weiterbildung ist die Tragvorrichtung als mindestens eine gasgefüllte, insbesondere luftgefüllte Kammer ausgebildet, die vorzugsweise am oberen Rand des Behältnisses angebracht ist. Beim Einsatz von Wasser als Füllgut wirkt die gasgefüllte Kammer wie ein Auftriebskörper und schwimmt auf der Wasseroberfläche. Hierdurch wird das aus textilem Material hergestellte Behältnis aufgerichtet und bildet somit das Deichmodul. Um ein unerwünschtes Auseinanderdrücken des Behältnisses zu verhindern, sind zwischen den Kammern in gewissen Abständen Zugbänder vorgesehen, die die Kammern miteinander verbinden.

In einer bevorzugten Ausführungsform sind am Behältnis, vorzugsweise am unteren Rand des Behältnisses, Halteschlaufen angebracht, mit denen das Deichmodul zusätzlich gesichert werden kann. Hierzu werden Erdnägel oder Dübel in den Untergrund eingebracht, die in die Halteschlaufen eingreifen, um das Deichmodul zu sichern.

Ein derartiges, mit einem Schüttgut zu befüllendes Deichmodul hat den Vorteil, daß mehrere Deichmodule übereinander aufgestellt werden können. Hierzu werden zunächst zwei oder mehr Deichmodule nebeneinander aufgestellt und sowohl die Deichmodule als auch die Zwischenräume bzw. der Zwischenraum zwischen Deichmodul und Deich mit Schüttgut aufgefüllt. Sodann wird auf die Lücke zweier benachbarter Deichmodule bzw. auf die Lücke zwischen Deichmodul und Deich ein weiteres Deichmodul aufgesetzt und zusammen mit den neu entstandenen Zwischenräumen verfüllt. Hierdurch wird es möglich, mehrere Deichmodule zu einem neuen Deich aufzubauen, bestehende Deiche zu verstärken oder aber bestehende Deiche zu erhöhen. Weitere Einzelheiten können der Figurenbeschreibung entnommen werden.

In einer bevorzugten Ausführungsform ist das mit Schüttgut zu füllende Behältnis leicht wasserdurchlässig ausgeführt, um beim Anstieg des Wassers eine Verdichtung des Füllgutes und damit auch eine optimale Anpassung an die unebenen Untergrundverhältnisse zu erzielen. Dies wird beispielsweise dadurch erreicht, daß das Behältnis aus wasserdurchlässigem Vlies, geflochtenen Geotextilien oder ähnlichen Materialien besteht oder aber dadurch, daß das Behältnis perforiert ist, falls es aus faserverstärkten Kunststoff-Folien, Zeltleinen, kunststoffverstärkten Gewebematten oder dergleichen besteht.

Verbleibt dieses Deichmodul mit einem wasserdurchlässigen Behältnis dauerhaft im Deich, so ist eine Entwässerung des Füllgutes durch die Dränwirkung der Hülle gewährleistet und ein Verwässern bzw. Versumpfen des Deiches wird verhindert. Analoges gilt für Regenwasser.

In einer alternativen Ausführungsform werden statt der Längsholme Seile eingesetzt, an denen das Behältnis angehängt wird. Hierzu wird das Seil einseitig, beispielsweise mittels eines Herings, Erdnagels oder dergleichen im Erdboden verankert, um einen ersten Querrahmen herumgeführt, durch die Langschlaufe des Behältnisses hindurchgeführt, um den zweiten Querrahmen gewickelt und so weiter, bis das Seil dann ebenfalls wieder im Erdreich verankert wird. Dies geschieht auf beiden Seiten des Behältnisses, so daß das Behältnis hierdurch ebenfalls zuverlässig offen gehalten wird und für die Befüllung mit Füllgut bereit ist.

Das erfindungsgemäße Deichmodul ist universell einsetzbar und kann nicht nur zum Neubau, zur Verstärkung, zur Ausbesserung oder zur Erhöhung von Dämmen oder Deichen, sondern auch zum Auffüllen von weggebrochenen Deichabschnitten vorteilhaft eingesetzt werden. Des weiteren kann das erfindungsgemäße Deichmodul vorteilhaft zur Stabilisierung von Böschungen oder Hängen, zur Abdeckung und/oder Rekultivierung von Halden, insbesondere von Salzhalden, Abraumhalden, Kohlehalden oder dergleichen, zur Eindämmung von künstlich angelegten Gewässern, insbesondere zur Eindämmung von bei der Erz- und Kiesaufbereitung entstehenden Schlammteichen, als militärischer Schutzwall und/oder zum Aufbau von Lärmschutzwällen an Flughäfen oder Verkehrswegen eingesetzt werden.

Das erfindungsgemäße Deichmodul kann auch zur temporären oder dauerhaften Aufnahme von kontaminierten Stoffen (fest oder flüssig) am Einsatzort eingesetzt werden. Diese kontaminierten Stoffe können am Einsatz-/Unfallort solange im Deichmodul verbleiben, bis eine endgültige Entsorgung möglich ist.

Des weiteren kann das Deichmodul auch kurzfristig zur Eindämmung und/oder Kanalisierung von Löschwasser und/oder auslaufenden Chemiekalien bei Bränden oder Unfallen eingesetzt werden.

Außerdem kann das erfindungsgemäße Deichmodul auch als Ölabschneider bei Tankerunfällen oder dergleichen eingesetzt werden. Hierzu wird das verunreinigte Wasser in die erste Kammer des Deichmoduls gefüllt. Das leichte Öl schwimmt oben und fließt über das Querschott in die nächste Kammer, während das saubere Wasser in der ersten Kammer verbleibt usw., so daß eine Trennung von Öl und Wasser erfolgt.

Die Verwendung von Mutterboden und/oder Erde als Füllgut hat den Vorteil, daß in die Deichmodule Pflanzen eingesetzt werden können, die den Deich, den Damm, die Halde, den Lärmschutzwall, den Hang, die Böschung oder dergleichen begrünen.

Weitere Vorteile des erfindungsgemäßen Deichmoduls ergeben sich aus der Beschreibung und aus der beigefügten Zeichnung. Ebenso können die vorstehend genannten und die noch weiter ausgeführten Merkmale erfindungsgemäß jeweils einzeln oder in beliebigen Kombinationen miteinander verwendet werden. Die erwähnten Ausführungsformen sind nicht als abschließende Aufzählung zu verstehen, sondern haben vielmehr beispielhaften Charakter. In der Zeichnung ist ein Ausführungsbeispiel eines erfindungsgemäßen Deichmoduls dargestellt, anhand dessen die Erfindung näher erläutert wird. Es zeigen:
- Figur 1: eine perspektivische Ansicht eines erfindungsgemäßen, mit Wasser gefüllten Deichmoduls;
- Figur 2: eine explosionsartige Darstellung des Deichmoduls gemäß Figur 1;
- Figur 3: eine Schnittansicht durch einen Deich, der durch mehrere erfindungsgemäße Deichmodule verstärkt wurde;
- Figur 4: eine Schnittansicht durch einen Deich, der durch mehrere erfindungsgemäße Deichmodule verstärkt und erhöht wurde;
- Figur 5: eine perspektivische Ansicht einer weiteren Ausführungsform eines erfindungsgemäßen Deichmodukls, bei dem Wasser aus dem einzudämmenden Gewässer als Füllgut eingesetzt ist;
- Figur 6: eine Draufsicht auf noch eine Ausführungsform eines erfindungsgemäßen Deichmoduls;
- Figur 7: eine Schnittansicht des Deichmoduls gemäß Figur 6, geschnitten entlang Linie VII - VII in Figur 6;
- Figur 8: eine Draufsicht noch einer anderen Ausführungsform eines erfindungsgemäßen Deichmoduls;
- Figur 9: eine Schnittansicht des Deichmoduls gemäß Figur 8, geschnitten entlang Linie IX - IX in Figur 8;
- Figur 10: eine geschnitten Seitenansicht einer weiteren Ausführungsform eines erfindungsgemäßen Deichmoduls, geschnitten entlang Linie X - X in Figur 11;
- Figur 11: eine geschnittene Queransicht des Deichmoduls gemäß Figur 10, geschnitten entlang Linie XI - XI in Figur 10;
- Figur 12: eine Seitenansicht einer anderen Ausführungsform eines erfindungsgemäßen Deichmoduls;
- Figur 13: eine Draufsicht des Deichmoduis gemäß Figur 12;
- Figur 14: eine geschnitten dargestellte Teilansicht des Deichmoduls gemäß Figuren 12 und 13, geschnitten entlang Linie XIV-XIV in Figur 12.

Die Figuren 1 und 2 zeigen eine erste Ausführungsform eines erfindungsgemäßen Deichmoduls, welches sich aus einem textilen Behältnis 10 und einem in dem Behältnis integrierten Traggestell 12 aus Stahlrohren zusammensetzt. Das Traggestell 12 umfaßt mehrere trapezförmig ausgebildete Querrahmen 14 aus Stahlrohr und mehrere, ebenfalls aus Stahlrohr gefertigte Längsholme 16. Auch das textile Behältnis 10 ist im Querschnitt dementsprechend trapezförmig ausgebildet. An den freien Enden der Längsholme 16 sind rechtwinklig abgewinkelte Halteelemente 18 angeschweißt, die in entsprechende Öffnungen 20 an der Oberseite des Querrahmens 14 eingesetzt werden können, so daß das Traggestell 12 freitragend das textile Behältnis 10 in einsatzbereiter Position hält.

Die Montage des Deichmoduls erfolgt derart, daß zunächst das Behältnis aus kunststoffverstärkten Gewebematten oder Geotextil an der Stelle ausgelegt wird, an der der Hochwasserschutzwall erhöht bzw. verstärkt werden soll. Nun werden ins Innere des Behältnisses 10 mindestens zwei Querrahmen 14 eingelegt, wobei ein Querrahmen 14 bündig an der Stirnseite 22 des Behältnisses 10 anliegt. Danach werden die ersten beiden Längsholme 16 durch an der Oberseite des Behältnisses 10 gebildete Schlaufen 24 hindurch geführt und mittels der Halteelemente 18 in die Öffnung 20 des Querrahmens 14 eingesteckt. Anschließend wird der zweite Querrahmen 14 aufgerichtet und das andere Ende der Längsholme 16 wird mit deren Halteelementen 18 in die entsprechenden Öffnungen 20 des Querrahmens 14 eingesteckt. Nunmehr steht der erste Teil des Deichmoduls und kann mit Füllgut, beispielsweise mit Sand, Wasser oder dergleichen befüllt werden. Der restliche Teil des Deichmoduls wird in analoger Weise aufgebaut.

Im unteren Bereich des Behältnisses 10 sind wasserseitig in regelmäßigen Abständen Halteschlaufen 26 angebracht, mittels denen das Deichmodul zusätzlich gegen Verrutschen gesichert werden kann. Hierzu wird durch die Halteschlaufen hindurch im Erdreich ein Erdnagel, ein Dübel oder dergleichen eingeschlagen.

In einer nicht dargestellten Ausführungsform sind im Behältnis 10 verschiedene Querschotten angebracht, die das Behältnis 10 in mehrere Kammern unterteilen. Somit ist es möglich, bereits die ersten Kammern mit Füllgut zu befüllen, obwohl das Deichmodul noch nicht vollständig aufgebaut ist, so daß eine sehr effektive Arbeits- bzw. Aufbauweise erreicht wird.

In der in Figur 1 dargestellten Ausführungsform ist das Deichmodul mit Wasser befüllt und zusätzlich über die Halteschlaufen 26 und Erdnägel 28 gesichert. Bei ersten Versuchen wurde festgestellt, daß ein derartiges mit Wasser gefülltes Deichmodul das Gewässer bereits dann erfolgreich eindämmt, wenn der Wasserstand im Deichmodul annähernd dem Wasserstand im Gewässer entspricht.

Das in den Figuren 1 und 2 dargestellte Deichmodul ist an seiner Unterseite etwa 2 m breit, etwa 1 m hoch und circa 50 m lang, wobei im Abstand von 5 m Querrahnmen vorgesehen sind. Der Trapezwinkel beträgt 60°, so daß die über die gesamte Länge des Deichmoduls reichende Befüllungsöffnung dabei etwa 1 m breit ist. Ebenfalls im Abstand von 5 m sind wasserseitig und landseitig textile Halteschlaufen 26 vorgesehen, um das Deichmodul gegen Wegrutschen zu sichern. Hierdurch ist es auch möglich, dieses Deichmodul auf einem schrägen Untergrund aufzustellen.

In anderen, nicht dargestellten Ausführungsformen ist es auch möglich, das Deichmodul kürzer oder länger auszuführen, wobei Längen zwischen 0,5 m und 500 m möglich sind. In anderen Ausführungsformnen ist es auch möglich, die Höhe des Deichmoduls den jeweiligen Anforderungen anzupassen. So ist es beispiesweise denkbar, ein Deichmodul mit einer Breite von 2 m bis zu 3 m hoch zu bauen. Auch sind insbesondere mit Wasser zu befüllende Deichmodule von bis zu 5 m Höhe möglich, wobei in diesem Fall die Breite bis zu 8 m betragen kann.

In den Figuren 3 und 4 sind Deichmodule der gemäß in den Figuren 1 und 2 dargestellten ersten Ausführungsform abgebildet, die hier jedoch mit Sand oder einem anderen Schüttgut befüllt sind. Wie den Figuren 3 und 4 zu entnehmen ist, ist es in einfacher Weise möglich, das Deichmodul zur Verstärkung und/oder Erhöhung des bestehenden Deiches landseitig aufzubauen. Hierzu wird am Fuß des Deiches ein erstes Deichmodul in der oben beschriebenen Weise aufgestellt und anschließend wird sowohl das Deichmodul als auch der Raum zwischen dem Deichmodul und dem Deich mit dem Schüttgut verfüllt. Auf das Schüttgut wird dann ein zweites Deichmodul aufgestellt, wobei ebenfalls das Deichmodul und der entstandene Zwischenraum mit Schüttgut verfüllt wird und so weiter. Hierdurch ist es möglich, den bestehenden Deich je nach Bedarf zu verstärken und bei einer entsprechenden Anzahl von Deichmodulen gegebenenfalls auch zu erhöhen. In analoger Weise ist es auch möglich, einen komplett neuen Deich aufzubauen.

In Figur 5 ist eine zweite Ausführungsform eines erfindungsgemäßen Deichmoduls dargestellt, die im Wesentlichen der ersten, in den Figuren 1 und 2 abgebildeten Ausführungsform entspricht. Zusätzlich zu der ersten, in den Figuren 1 und 2 dargestellten Ausführungsform, sind hier jedoch auf der Wasserseite des Deichmoduls mehrere Öffnungen 30 vorgesehen, durch die das Wasser des einzudämmenden Gewässers in das Behältnis 10 einströmen kann. Hierdurch ist es möglich, das Wasser des einzudämmenden Gewässers als Füllgut des Deichmoduls zu nutzen.

Im Unterschied zur ersten Ausführungsform sind in der Ausführungsform gemäß Figur 5 am Traggestell 12 Spanngurte 32 angebracht, die von Erdnägeln, Dübeln oder dergleichen gehalten werden. Die Spanngurte 32 werden von am Querrahmen 14 angeschweißten Bügeln 34 in Position gehalten und können mit daran angebrachten Ratschen paßgenau gespannt werden.

Der Querrahmen 14 besteht aus zusammengeschweißten Stahlrohren mit einem Durchmesser von etwa 70 mm bis 100 mm. Auch die Längsholme 16 sind aus 70 mm bis 100 mm dickem Stahlrohr gefertigt. Der Querrahmen 12 ist dabei derart trapezörmig ausgebildet, daß der spitze Winkel des Trapezes 60° bis 75° beträgt.

Beim Einsatz von Wasser als Füllgut ist das Behältnis 10 aus einem wasserdichten, reißfesten und textilartigen Material gebildet, insbesondere aus kunststoffverstärkten Gewebeinatten. Diese Gewebematten sind beispielsweise unter dem Handelsnamen Trevira erhältlich. Beim Einsatz von Schüttgütern, beispielsweise Sand als Füllgut, ist das Behältnis 10 aus Geotextil oder Vlies gebildet, welches leicht wasserdurchlässig ist. Hierdurch wird ein Setzen des Schüttgutes und eine optimale Anpassung an den Untergrund sowie eine dauerhafte Dränwirkung erreicht.

In den Figuren 6 und 7 ist eine dritte Ausführungsform eines erfindungsgemäßen Deichmoduls dargestellt, die ebenfalls mit Wasser befüllt wird. Dieses Deichmodul umfaßt ein flexibles und wasserdichtes, textilartiges Behältnis 40, an dessen oberen Rand in Längsrichtung je eine mit Luft zu befüllende Kammer 42 angebracht ist. Zwischen den Kammern sind mehrere Zugbänder 44 angebracht, die ein Auseinanderdrücken des Behältnisses 40 aufgrund des Wasserdrucks verhindern sollen. Auch hier sind im unteren Bereich in regelmäßigen Abständen Schlaufen 46 angebracht, durch die Erdnägel, Dübel oder dergleichen hindurchgeführt werden können, um das Deichmodul zu sichern.

Dieses Deichmodul wird im zusammengerollten oder zusammengefalteten Zustand transportiert und vor Ort an der gewünschten Stelle ausgelegt. Anschließend werden die Kammern 42 beispielsweise mit Preßluft befüllt, bevor das Behältnis 40 mit Wasser aufgefüllt wird. Die luftgefüllten Kammern 42 schwimmen nun auf dem Wasser im Behältnis 40, so daß mit steigendem Füllstand das Behältnis 40 immer höher wird, bis es seine endgültige Größe erreicht hat. Derartige Behältnisse können eine Höhe von bis zu 5 m bei einer Breite von bis zu 3 m erreichen. In einer nicht dargestellten Ausführungsform ist das Behältnis 40 im Querschnitt trapezförmig ausgebildet, um die angreifenden Kräfte des Gewässers besser aufnehmen zu können.

In den Figuren 8 und 9 ist eine vierte Ausführungsform des erfindungsgemäßen Deichmoduls dargestellt, die ähnlich wie die in den Figuren 6 und 7 dargestellte dritte Ausführungsform funktioniert. Lediglich sind hier mehrere, übereinander angeordnete Luftkammern 42 vorgesehen, die die gesamte wasserseitige und landseitige Wand des Behältnisses bilden. In dieser Ausführungsform sind übereinander zwei Reihen von Zugbändern 44 angeordnet, um die verschiedenen Kammern 42 in der gewünschten Position zu halten.

In einer weiteren, in den Figuren 10 und 11 dargestellten Ausführungsform des erfindungsgemäßen Deichmoduls ist das Behältnis 50 schlauch- oder rohrförmig ausgeführt und aus wasserdichten, flexiblen, kunststoffverstärkten Gewebematten gebildet, in dem in regelmäßigen Abständen Kunststoff-, Metall- oder Stahlreifen 52 angebracht sind. Dieses Behältnis 50 wird entweder stirnseitig oder über nicht dargestellte, an der Oberseite angebrachte Einfüllstutzen mit Wasser befüllt. Auch dieses Deichmodul wird über Schlaufen 54 zusätzlich gegen Wegrutschen gesichert.

Das hohe Gewicht im Behältnis befindlichen Wassers drückt auf das flexible Material des Behälters 50 und drückt dieses im unteren Bereich vom Stahlring 52 weg, so daß dieses Deichmodul eine vergleichsweise große Auflagefläche auf dem Untergrund besitzt. Gleichzeitig wird hierdurch eine gute Abdichtung auch unebener Stellen des Untergrundes erreicht.

In einer weiteren, in den Figuren 12 bis 14 dargestellten Ausführungsform des erfindungsgemäßen Deichmoduls setzt sich das im Querschnitt trapezförmig ausgebildete Behältnis 60 aus einer wasserseitigen Schale 62 und einer landseitigen Schale 64 aus Hartkunststoff zusammen, wobei zwischen den beiden Schalen 62, 64 ein ca. 50 cm breiter Streifen aus einem flexiblen, reißfesten und textilen Material vorgesehen ist. Über diesen Streifen 66 erfolgt die Abdichtung des Behältnisses gegenüber dem Untergrund und den sich am Behälter anschließenden Seitenflächen. Auch dieses Behältnis 60 kann über im unteren Bereich angebrachte Schlaufen 68 zusätzlich gegen Wegrutschen gesichert werden. Auch ist es möglich, wasserseitig eine textile Schürze 69 anzubringen, die eine Unterspülung des Deichmoduls verhindert.

### Bezugszeichenliste:

- 10: Behältnis
- 12: Traggestell
- 14: Querrahmen
- 16: Längsholm
- 18: Halteelement
- 20: Öffnung
- 22: Stirnseite
- 24: Schlaufe
- 26: Halteschlaufe
- 28: Erdnagel
- 30: Öffnung
- 32: Spanngurte
- 34: Bügel
- 40: Behältnis
- 42: Kammer
- 44: Zugbänder
- 46: Halteschlaufen
- 50: Behältnis
- 52: Stahlring
- 60: Behältnis
- 62: Schale
- 64: Schale
- 66: Streifen
- 68: Halteschlaufen
- 69: Schürze

## Patentansprüche

1. Mit einem Füllgut befüllbares Deichmodul zur Verstärkung, Erhöhung, Ausbesserung und/oder zum Neubau eines Deiches, mit einem zwischen 0,5 m und 500 m langen und zwischen 0,25 m und 5 m hohen Behältnis (10, 40, 50, 60) zur Aufnahme des Füllgutes, welches eine auf dem Untergrund aufliegende Unterseite und zwei quer zur Wasserfront ausgerichtete Stirnseiten (22) aufweist, und mit einer Tragvorrichtung zum Halten des Behältnisses (10, 40, 50, 60) in einsatzbereitem Zustand, wobei die Unterseite des Behältnisses (10, 40, 50, 60) zumindest in einem Teilbereich derart flexibel ausgebildet ist, dass eine Anpassung der Unterseite an den Untergrund erfolgt,
**dadurch gekennzeichnet,**
**dass** das Deichmodul eine nach oben gerichtete, sich über die Länge des Deichmoduls erstreckende Öffnung zur Aufnahme des Füllgutes aufweist.

2. Deichmodul nach Anspruch 1,
**dadurch gekennzeichnet,**
**dass** das Deichmodul eine oder mehrere, zur Wasserseite hin gerichtete Öffnungen (30) aufweist, durch die das Wasser des einzudämmenden Gewässers in das Behältnis (10) einströmen kann.

3. Deichmodul nach einem der vorangehenden Ansprüche,
**dadurch gekennzeichnet,**
**dass** die Tragvorrichtung ein starres Traggestell (12) mit mindestens zwei Querrahmen (14) und zwei Längsholmen (16) aufweist, wobei die Querrahmen (14) innerhalb des Behältnisses (10) angeordnet sind.

4. Deichmodul nach Anspruch 3,
**dadurch gekennzeichnet,**
**dass** die Längsholme (16) herausnehmbar in den Querrahmen (14) gehalten sind.

5. Deichmodul nach wenigstens einem der Ansprüche 3 und 4,
**dadurch gekennzeichnet,**
**dass** der Querrahmen (14) als Trapez ausgebildet ist, wobei der spitze Winkel des Trapez zwischen 20° und 90°, vorzugsweise 60°, beträgt.

6. Deichmodul nach wenigstens einem der vorangehenden Ansprüche,
**dadurch gekennzeichnet,**
**dass** am Traggestell (12) ein Spanngurt (32) zur Sicherung des Deichmoduls anbringbar ist.

7. Deichmodul nach wenigstens einem der vorangehenden Ansprüche,
**dadurch gekennzeichnet,**
**dass** im Behältnis (10, 40, 50, 60) Querschotten angebracht sind, die das Behältnis (10, 40, 50, 60) in mehrere Kammern unterteilen.

8. Deichmodul nach einem der vorangehenden Ansprüche,
**dadurch gekennzeichnet,**
**dass** das Behältnis (10, 40, 50, 60) und/oder die Querschotten aus einem reißfesten, textilartigen Material, insbesondere aus Geotextil, flexiblem Kunststoff, mit Kunststoff beschichteten Gewebematten, Zeltleinen, Vlies, gewebten oder geflochtenen Materialien oder aus Fasermaterial, insbesondere Leinwandmaterial oder faserverstärkter Kunststofffolie gebildet ist.

9. Mit einem Füllgut befüllbares Deichmodul zur Verstärkung, Erhöhung, Ausbesserung und/oder zum Neubau eines Deiches, mit einem zwischen 0,5 m und 500 m langen und zwischen 0,25 m und 5 m hohen Behältnis (10, 40, 50, 60) zur Aufnahme des Füllgutes, welches eine auf dem Untergrund aufliegende Unterseite und zwei quer zur Wasserfront ausgerichtete Stirnseiten (22) aufweist, und mit einer Tragvorrichtung zum Halten des Behältnisses (10 40, 50, 60) in einsatzbereitem Zustand, wobei die Unterseite des Behältnisses (10, 40, 50, 60) zumindest in einem Teilbereich derart flexibel ausgebildet ist, dass eine Anpassung der Unterseite an den Untergrund erfolgt, und wobei das Deichmodul eine nach oben und/oder eine zur Wasserseite hin gerichtete Öffnung zur Aufnahme des Füllgutes aufweist,
**dadurch gekennzeichnet,**
**dass** die Tragvorrichtung als mindestens eine gasgefüllte, insbesondere luftgefüllte, Kammer (42) ausgebildet ist, die vorzugsweise am oberen Rand des Behältnisses (40) angebracht ist.

10. Deichmodul nach Anspruch 9,
**dadurch gekennzeichnet,**
**dass** sich gegenüberliegende Kammern (42) über mindestens ein Zugband (44) miteinander verbunden sind.

11. Deichmodul nach einem der vorangehenden Ansprüche,
**dadurch gekennzeichnet,**
**dass** am Behältnis (10, 40, 50, 60) Halteschlaufen (26, 46, 68) angebracht sind.

12. Verwendung eines Deichmoduls nach wenigstens einem der vorangehenden Ansprüche zur Abdeckung und/oder Rekultivierung einer Halde, insbesondere einer Salzhalde, einer Kohlehalde oder einer Abraumhalde.

13. Verwendung eines Deichmoduls nach wenigstens einem der Ansprüche 1 bis 11 zur Erstellung einer Lärmschutzwand, einer Begrenzungswand für Schlammteiche, einer Stützwand für eine Böschung und/oder eines militärischen Schutzwalles.

14. Verwendung eines Deichmoduls nach wenigsten einem der Ansprüche 1 bis 11,
**dadurch gekennzeichnet,**
**dass** als Füllgut (1) Wasser, insbesondere Wasser aus dem einzudämmenden Gewässer, Sand, Kies, Erde, Gestein, Lehm, Ton, Splitt, Bauschutt, Beton, Schlacke oder eine Kombination einiger der vorgenannten Materialien eingesetzt wird.

15. Verwendung eines Deichmoduls nach wenigstens einem der Ansprüche 1 bis 11 als Abscheider von Fremdstoffen, insbesondere von Öl.

16. Verwendung eines Deichmoduls nach wenigstens einem der Ansprüche 1 bis 11 zur temporären Aufnahme von kontaminierten festen oder flüssigen Materialien.

## Claims

1. Dike module fillable with a filling material for the reinforcement, heightening, reparation and/or for the construction of a new dike with a container (10, 40, 50, 60) having a length of between 0,5 m and 500 m and a height of between 0,25 m and 5 m, said container receiving the filling material and being provided with a lower side resting on the ground and with two front sides (22) orientated transversely to the water front, and with a supporting device holding the container (10, 40, 50, 60) ready for use, whereas the lower side of the container (10, 40, 50, 60) is at least partially so flexible that the lower side adapts to the ground,
**characterized in** t h a t the dike module is provided with an opening extending along the length of the dike module for the reception of the filling material.

2. Dike module according to claim 1,
**characterized in that** the dike module is provided with one or several openings (30) that are orientated toward the water side and through which the water of the waters to be diked may stream into the container (10).

3. Dike module according to one of the previous claims,
**characterized in** t h a t the supporting device is provided with a rigid bearing structure (12) with at least two cross frames (14) and two length beams (16), whereas the cross frames (14) are arranged inside the container (10).

4. Dike module according to claim 3,
**characterized in that** the length beams (16) are removably held in the cross frames (14).

5. Dike module according to at least one of the claims 3 and 4,
**characterized in that** the cross frame (14) is given the shape of a trapezium, whereas the acute angle of the trapezium is of between 20° and 90°, preferably of 60°.

6. Dike module according to at least one of the previous claims,
**characterized in that** the bearing structure (12) may be provided with a tension belt (32) securing the dike module.

7. Dike module according to at least one of the previous claims,
**characterized in that** cross bulkheads are provided in the container (10, 40, 50, 60) that divide the container (10, 40, 50, 60) into several chambers.

8. Dike module according to one of the previous claims,
**characterized in that** the container (10, 40, 50, 60) and/or the cross bulkheads are made of a textile-like material that is resistant to tearing, particularly of geotextile, flexible synthetics, woven mats coated with synthetics, tent-cloth, fleece, woven or plaited materials or of fibres, particularly linen cloth or fibre reinforced plastic foils.

9. Dike module fillable with a filling material for the reinforcement, heightening, reparation and/or for the construction of a new dike with a container (10, 40, 50, 60) having a length of between 0,5 m and 500 m and a height of between 0,25 m and 5 m, said container receiving the filling material and being provided with a lower side resting on the ground and with two front sides (22) orientated transversely to the water front, and with a supporting device holding the container (10, 40, 50, 60) ready for use, whereas the lower side of the container (10, 40, 50, 60) is at least partially so flexible that the lower side adapts to the ground, and whereas the dike module is provided with an opening which is orientated toward the top and/or toward the water side and receives the filling,
**characterized in that** the supporting device is designed as at least one chamber (42) filled with gas, particularly filled with air, said chamber being preferably located on the upper edge of the container (40).

10. Dike module according to claim 9,
**characterized in that** opposite chambers (42) are connected to one another by means of at least one beam tie (44).

11. Dike module according to one of the previous claims,
**characterized in that** holding straps (26, 46, 68) are provided on the container (10, 40, 50, 60).

12. Use of a dike module according to at least one of the previous claims for covering and/or recultivating a dump, particularly a salt dump, a coal dump or a waste dump.

13. Use of a dike module according to at least one of the claims 1 through 11 for erecting a noise protection dam, a boundary wall for mud ponds, a supporting wall for a slope and/or a military protective wall.

14. Use of a dike module according to at least one of the claims 1 through 11,
**characterized in that** water, particularly water from the waters to be dammed up, sand, gravel, earth, stones, mud, clay, stone chips, rumble, concrete, dross or a combination of some of the previously cited materials may be used as a filling (1).

15. Use of a dike module according to at least one of the claims 1 through 11 as a collector for foreign substances, particularly for oil.

16. Use of a dike module according to at least one of the claims 1 through 11 for the temporary accommodation of contaminated solid or liquid materials.

## Revendications

1. Module de digue destiné à être rempli avec un matériau de remplissage pour fortifier, surhausser, réparer une digue et/ou en construire une nouvelle, avec un récipient (10, 40, 50, 60) entre 0,5 m et 500 m de long et entre 0,25 m et 5 m de haut qui est destiné à recevoir le matériau de remplissage et qui est pourvu d'une face inférieure reposant sur le sol et de deux faces avant et arrière (22) orientées transversalement par rapport au bord de l'eau et avec un dispositif de support destiné à maintenir le récipient (10, 40, 50, 60) prêt à l'emploi, la face inférieure du récipient (10, 40, 50, 60) étant réalisée sur au moins une partie de manière si flexible que ladite face inférieure épouse le sol,
**caractérisé en ce que**
le module de digue est pourvu d'une ouverture qui est destinée à recevoir le matériau de remplissage, qui est orientée vers le haut et qui s'étend sur la longueur du module de digue.

2. Module de digue selon la revendication 1,
**caractérisé en ce que**
le module de digue est pourvu d'une ou de plusieurs ouvertures (30) qui sont orientées vers l'eau et par lesquelles l'eau des eaux à endiguer est susceptible d'affluer dans le récipient (10).

3. Module de digue selon l'une des revendications précédentes,
**caractérisé en ce que**
le dispositif de support est pourvu d'une structure porteuse rigide (12) avec au moins deux cadres transversaux (14) et deux brancards (16), les cadres transversaux (14) étant disposés à l'intérieur du récipient (10).

4. Module de digue selon la revendication 3,
**caractérisé en ce que**
les brancards (16) sont maintenus de manière amovible dans les cadres transversaux (14).

5. Module de digue selon une au moins des revendications 3 et 4,
**caractérisé e n ce que**
le cadre transversal (14) est réalisé sous forme de trapèze dont l'angle aigu a entre 20° et 90°, de préférence 60°.

6. Module de digue selon une au moins des revendications précédentes,
**caractérisé en ce que**
une sangle de serrage (32) pour fixer le module de digue est destinée à être placée sur la structure porteuse (12).

7. Module de digue selon une au moins des revendications précédentes,
**caractérisé en ce que**
des cloisons transversales qui divisent le récipient (10, 40, 50, 60) en plusieurs compartiments sont placées dans le récipient (10, 40, 50, 60).

8. Module de digue selon une des revendications précédentes,
**caractérisé en ce que**
le récipient (10, 40, 50, 60) et/ou les cloisons transversales sont faites d'un matériel textile résistant à la rupture, plus particulièrement de géotextile, de plastique flexible, de nattes en tissu à revêtement synthétique, de toile de tente, de voile, de matériaux tissés ou nattés ou de matière fibreuse, notamment de toile de lin ou de feuilles de plastique à renfort de fibres.

9. Module de digue destiné à être rempli avec un matériau de remplissage pour fortifier, surhausser, réparer une digue et/ou en construire une nouvelle, avec un récipient (10, 40, 50, 60) entre 0,5 m et 500 m de long et entre 0,25 m et 5 m de haut qui est destiné à recevoir le matériau de remplissage et qui est pourvu d'une face inférieure reposant sur le sol et de deux faces avant et arrière (22) orientées transversalement par rapport au bord de l'eau et avec un dispositif de support destiné à maintenir le récipient (10, 40, 50, 60) prêt à l'emploi, la face inférieure du récipient (10, 40, 50, 60) étant réalisée sur au moins une partie de manière si flexible que ladite face inférieure épouse le sol, le module de digue étant pourvu d'une ouverture destinée à recevoir le matériau de remplissage qui est: orientée vers le haut et/ou vers l'eau,
**caractérisé en ce que**
le dispositif de support est réalisé par au moins un compartiment (42) qui est rempli de gaz, plus particulièrement d'air, et qui est de préférence placé sur le bord supérieur du récipient (40).

10. Module de digue selon la revendication 9,
**caractérisé en ce que**
des compartiments (42) qui se font face sont reliés par au moins un collier de serrage (44).

11. Module de digue selon une des revendications précédentes,
**caractérisé en ce que**
des courroies de retenue (26, 46, 68) sont placées sur le récipient (10, 40, 50, 60).

12. Utilisation d'un module de digue selon une au moins des revendications précédentes pour recouvrir et/ou remettre en culture un terril, notamment un terril de sel, de charbon ou de décombres.

13. Utilisation d'un module de digue selon une au moins des revendications 1 à 11 pour édifier un mur anti-bruit, un mur d'enceinte pour des bassins de décantation, un mur de soutien pour un talus et/ou un remblai de protection militaire.

14. Utilisation d'un module de digue selon une au moins des revendications 1 à 11,
**caractérisé en ce que**
le matériau de remplissage (1) utilisé est de l'eau provenant notamment des eaux à endiguer, du sable, du gravier, de la terre, des pierres, du limon, de l'argile, des gravillons, de l'abattis, du béton, des scories ou une combinaison de quelques-uns des matériaux précédemment cités.

15. Utilisation d'un module de digue selon une au moins des revendications 1 à 11 comme séparateur de substances étrangères, plus particulièrement d'huile.

16. Utilisation d'un module de digue selon une au moins des revendications 1 à 11 pour recevoir temporairement des matériaux solides ou liquides contaminés.
